# FASCICULE DE BREVET EUROPEEN

(11) **EP 0 463 655 B1**
(45) Date de publication et mention de la délivrance du brevet: **22.09.1993**
(21) Numéro de dépôt: 91201276.2
(22) Date de dépôt: 30.05.1991
(51) Int. Cl.: A41F 9/00

(54) **Ceinture pour pantalons, jupes ou analogues**
Gürtel für Hosen, Röcke oder ähnliches
Belt for trousers, skirts or similar

(30) Priorité: 22.06.1990 FR 9008420
(43) Date de publication de la demande: 02.01.1992
(73) Titulaire: GENERALE DU PRET A PORTER - F.S.S., F-31120 Portet sur Garonne (FR)
(72) Inventeur: Garcia, Fernand, F-31700 Aussonne (FR); Le Cottier, Bruno, F-31400 Toulouse (FR); Jougla, Philippe, F-31000 Toulouse (FR); Gay, Patrick, F-61100 Flers (FR)
(74) Mandataire: Barre, Philippe

(56) Documents cités:
- GB-A- 589 119
- US-A- 1 707 562
- US-A- 1 880 908
- US-A- 2 629 104
- US-A- 2 659 895
- US-A- 4 689 833

## Description

L'invention concerne une nouvelle ceinture pour pantalons, jupes ou analogues. Elle vise en particulier une ceinture haut de gamme, réalisée en cuir ou matériau analogue.

Dans le but d'améliorer leur confort, on a doté certaines ceintures d'un tronçon élastique, disposé sur leur longueur généralement au voisinage de la boucle (brevet US 1.180.908). Ces systèmes très anciens présentent le défaut de conduire à des ceintures d'apparence non traditionnelle, qui ont tendance à se tordre ou à vriller au niveau du tronçon élastique. Pour pallier ce défaut, on a équipé certaines ceintures de systèmes à ressort associés à la boucle de ceinture (brevets US 2.629.104, US 2.659.895, US 1.707.562, GB 589.119). Mais ces systèmes anciens sont complexes, encombrants et inesthétiques, et ont été abandonnés.

La présente invention se propose de fournir une ceinture d'apparence traditionnelle et de qualité haut de gamme, bénéficiant d'un port dont le confort soit considérablement amélioré par rapport aux ceintures connues.

A cet effet, la ceinture visée par l'invention comprend une sangle en particulier en cuir, pourvue à une extrémité d'une boucle et à l'autre extrémité de moyens conjugués pour l'attacher autour de la taille ; selon la présente invention, ladite ceinture se caractérise en ce que :
. la boucle est fixée à l'extrémité avant de deux languettes, en particulier en cuir, comprenant des portions arrière appliquées le long de la sangle de part et d'autre de la partie extrême de celle-ci,
. au moins un ruban élastique est disposé entre les deux languettes, le ou lesdits rubans étant liés vers l'avant auxdites languettes et vers l'arrière à la sangle en vue de réaliser une jonction élastique entre ladite sangle et lesdites languettes,
. la sangle est dotée d'une lumière oblongue s'étendant longitudinalement à l'arrière des rubans élastiques le long d'une partie de sangle recouverte par les languettes,
. les languettes sont reliées entre elles dans leur partie arrière par un organe de liaison qui traverse la lumière de la sangle et est adapté pour coulisser dans ladite lumière lorsque les languettes et la sangle sont sollicitées en traction longitudinale.

Par le terme "avant", on entend les parties situées vers l'extrémité de la ceinture où se trouve la boucle et par le terme "arrière" les parties situées dans la direction opposée.

Ainsi, par le jeu de l'élasticité du ou des rubans élastiques, la ceinture possède une extensibilité longitudinale qui accroît considérablement son confort, tout en bénéficiant d'une apparence traditionnelle haut de gamme et d'une tenue comparable à celle d'une ceinture inextensible ; en particulier, le guidage des languettes par l'organe de liaison qui fait fonction de coulisseau évite tout risque de torsion ou de vrillage à l'extrémité de la ceinture.

De préférence, la sangle et les languettes sont réalisées dans le même matériau, en particulier en cuir ou en un matériau analogue.

Selon un mode de réalisation avantageux, la ceinture comprend, entre les deux languettes, deux rubans élastiques qui s'étendent sur des trajets parallèles ; ces rubans sont fixés ensemble aux languettes par leur extrémité avant, notamment par une couture, viennent chevaucher un pontet que comporte la sangle à son extrémité et sont fixés ensemble à ladite sangle à travers une ouverture de celle-ci, notamment par une couture.

Des formes préférées d'exécution d'invention font l'objet des revendications dépendantes.

D'autres caractéristiques, buts et avantages de l'invention ressortiront de la description qui suit en référence aux dessins annexés qui en présentent un mode de réalisation ; sur ces dessins qui font partie intégrante de la présente description :
- la figure 1 est une vue schématique en perspective d'une ceinture conforme à l'invention,
- la figure 2 est une vue de détail d'une extrémité de la ceinture,
- la figure 3 est une vue de ladite extrémité en coupe par un plan AA' parallèle au plan de la ceinture,
- la figure 4 est une coupe à échelle dilatée, par un plan BB' perpendiculaire au précédent,
- la figure 5 est une vue de l'extrémité de ceinture à l'état étiré,
- la figure 6 illustre le port de ladite ceinture.

La ceinture représentée à titre d'exemple aux figures est destinée à être introduite dans les passants d'un haut de pantalon ou de jupe en vue d'assurer un maintien de celui-ci ou de celle-ci.

Elle comprend une sangle en cuir 1 composée en l'exemple de trois épaisseurs collées entre elles : deux bandes de cuir de qualité haut de gamme 1a et 1b cousues le long de leurs bordures longitudinales et une épaisseur intermédiaire 1c en cuir non traité en surface.

A une extrémité, la ceinture est dotée d'une boucle métallique 2 de type connu en soi, qui est appelée à coopérer avec des trous tels que 3 pratiqués dans la sangle 1 au voisinage de l'autre extrémité.

Conformément à la présente invention, la boucle 2 est solidaire de l'extrémité avant de deux languettes 4 et 5 qui sont chacune constituées par une épaisseur de cuir de même qualité que les épaisseurs 1a et 1b de la sangle. Ces languettes 4 et 5 sont réalisées à partir d'une bande de cuir qui est repliée sur elle-même pour former deux brins identiques et cousine à sa partie avant au moyen d'une couture transversale 6 en vue de retenir la boucle 2 et son ardillon.

Une autre couture transversale 7 est pratiquée pour lier les deux languettes 4 et 5 à l'arrière de la couture 6. Cette couture 7 sert à retenir un passant 8. Cette couture 7 et la couture 6 servent également à fixer les bords avant de deux rubans élastiques 9 et 10, les bords des deux rubans étant insérés entre les languettes de façon à être cousins avec celles-ci. Ces rubans sont en particulier des rubans tressés à partir de fils d'élastodiène recouverts de fils de polyester ; de tels rubans procurent à la fois un allongement approprié (extensibilité de l'ordre de 100 %) et un effet de rappel efficace.

Les deux rubans élastiques 9 et 10 ainsi fixés entre les languettes chevauchent un pontet 11 que comporte la sangle 1 à l'avant d'une ouverture 12 et sont fixés à ladite sangle en bordure arrière de cette ouverture. Cette fixation est réalisée par insertion des bords arrière des rubans entre les épaisseurs de cuir 1 et 2 de la sangle et couture de l'ensemble (couture 13). Les deux rubans élastiques 9 et 10 sont constitués par les deux brins d'une longueur pliée en deux ; une agrafe de sûreté 18 est disposée à l'arrière de la couture 13 à proximité du pli.

A l'arrière de cette couture 13, les languettes 9 et 10 recouvrent sur quelques centimètres (4 à 7 cm environ) la sangle 1. Dans cette partie, cette dernière est dotée d'une lumière oblongue 14 s'étendant selon son axe longitudinal en vue de faire office de glissière.

Dans la position de repos des rubans 9 et 10, cette lumière 14 est entièrement masquée par les languettes 4 et 5.

Ces languettes sont reliées dans leur partie arrière par un organe de liaison 15 qui joue le rôle de coulisseau et traverse la lumière oblongue 14 avec un jeu permettant son coulissement dans celle-ci.

En l'exemple cet organe de liaison 15 est composé d'une vis 16 et d'un écrou 17. La vis possède une tête 16a appliquée d'un côté contre une des languettes (5) et une tige filetée 16b qui traverse un perçage de la languette et vient se visser dans la tige creuse taraudée 17b de l'écrou. Celui-ci comporte une tête 17a qui est appliquée contre l'autre languette 4, sa tige creuse 17b traversant un perçage de cette languette 4. Cette tige 17b de l'écrou est prévue de diamètre correspondant à la largeur de la lumière oblongue 14, avec un jeu permettant le coulissement ; de plus, les vis 16 et écrou 17 sont dimensionnés pour se bloquer l'un par rapport à l'autre en préservant un jeu dans le sens de l'épaisseur de sorte que les languettes puissent se déplacer à frottement doux contre la sangle.

Comme l'illustre la figure 5, un effort de traction sur la boucle 2 par rapport à la sangle met les rubans élastiques 9 et 10 en extension et détermine un allongement de la ceinture jusqu'à ce que l'organe de liaison 15 faisant office de coulisseau vienne buter à l'avant de la lumière oblongue 14. Les divers moyens de la ceinture sont de préférence adaptés de sorte que le gain possible de longueur soit de l'ordre d'une taille. Ainsi le porteur dispose à tout moment d'une ceinture parfaitement adaptée à sa corpulence.

La figure 6 montre la ceinture conforme à l'invention en cours d'utilisation. Son apparence cuir traditionnelle est celle d'une ceinture haut de gamme. Il est à noter que l'agencement des rubans élastiques avant 9 et 10 et des languettes 4 et 5, combiné au guidage arrière par l'organe de liaison 15 dans la lumière 14, assure une parfaite tenue de la ceinture, avec un comportement habituel, sans risque de torsion, vrillage ou autre déformation.

## Revendications

1. Ceinture pour pantalons, jupes ou analogues, comprenant une sangle (1) pourvue à une extrémité d'une boucle (2) et à l'autre extrémité de moyens conjugués (3) pour l'attacher autour de la taille, caractérisée en ce que :
. la boucle (2) est fixée à l'extrémité avant de deux languettes (4, 5) comprenant des portions arrière appliquées le long de la sangle (1) de part et d'autre de la partie extrême de celle-ci,
. au moins un ruban élastique (9, 10) est disposé entre les deux languettes (4, 5), le ou lesdits rubans étant liés vers l'avant auxdites languettes et vers l'arrière à la sangle (1) en vue de réaliser une jonction élastique entre ladite sangle et lesdites languettes,
. la sangle (1) est dotée d'une lumière oblongue (14) s'étendant longitudinalement à l'arrière des rubans élastiques (9, 10) le long d'une partie de sangle recouverte par les languettes (4, 5),
. les languettes (4, 5) sont reliées entre elles dans leur partie arrière par un organe de liaison (15) qui traverse la lumière (14) de la sangle et est adapté pour coulisser dans ladite lumière lorsque les languettes (4, 5) et la sangle (1) sont sollicitées en traction longitudinale.

2. Ceinture selon la revendication 1, dans laquelle la sangle (1) est en cuir ou matériau analogue, caractérisée en ce que les languettes (4, 5) sont réalisées dans le même matériau.

3. Ceinture selon l'une des revendications 1 ou 2, caractérisée en ce que l'organe de liaison (15) comprend, d'une part, une vis (16) composée d'une tête (16a) et d'une tige filetée (16b), d'autre part, un écrou (17) composé d'une tête (17a) et d'une tige creuse taraudée (17b), les têtes de vis (16a) et d'écrou (17a) venant s'appliquer de part et d'autre contre les languettes (4, 5), cependant que les tiges (16b, 17b) vissées l'une dans l'autre traversent la lumière oblongue (14) de la sangle ainsi que des perçages ménagés dans les languettes (4, 5).

4. Ceinture selon l'une des revendications 1, 2 ou 3, caractérisée en ce qu'elle comprend deux rubans élastiques (9, 10) fixés ensemble aux languettes (4, 5) par leur extrémité avant, venant chevaucher un pontet (11) que comporte la sangle (1) à son extrémité et allant se fixer ensemble à ladite sangle à travers une ouverture (12) de celle-ci.

5. Ceinture selon la revendication 4, caractérisée en ce que :
- les deux rubans élastiques (9, 10) sont fixés par leur bord avant entre les languettes (4, 5) grâce à au moins une couture (6, 7) qui solidarise lesdites languettes entre elles,
- la sangle (1) est formée d'au moins deux épaisseurs de matériaux collées l'une sur l'autre (1, 2), les rubans élastiques (9, 10) étant fixés par leur bord arrière entre lesdites épaisseurs grâce à une couture (13) qui relie lesdites épaisseurs.

6. Ceinture selon la revendication 5, caractérisée en ce que les deux rubans élastiques (9, 10) sont constitués par les deux brins d'une longueur pliée en deux, une agrafe de sûreté (18) étant disposée à l'arrière de la couture (13) à proximité du pli, cependant que les parties avant des rubans sont fixées par deux coutures (6, 7).

7. Ceinture selon l'une des revendications 1, 2, 3, 4, 5 ou 6, caractérisée en ce que les languettes (4, 5) sont constituées par une bande de matériau, repliée sur elle-même et cousue à sa partie avant (6) en vue d'emprisonner la boucle (2).

8. Ceinture selon les revendications 6 et 7 prises ensemble, comprenant un passant (8) entre la couture (6) de retenue de boucle et la couture (7) de fixation des rubans élastiques.

## Patentansprüche

1. Gürtel für Hosen, Röcke oder ähnliches, umfassend einen Gurt (1) mit einer Schnalle (2) an einem Ende und mit entsprechenden Mitteln (3) zum Anbringen davon rings um die Taille am anderen Ende, dadurch gekennzeichnet,
. daß Schnalle (2) am vorderen Ende von zwei Streifen (4, 5) befestigt ist, deren hinteren Teile zu beiden Seiten des Endteils von Gurt (1) an dem besagten Gurt anliegen,
. daß mindestens ein elastisches Band (9, 10) zwischen den beiden Streifen (4, 5) angeordnet ist, daß das Band bzw. die Bänder nach vorn hin mit den besagten Streifen und nach hinten hin mit Gurt (1) verbunden ist bzw. sind, so daß zwischen dem besagten Gurt und den besagten Streifen eine elastische Verbindung entsteht,
. daß Gurt (1) mit einem länglichen Schlitz (14) versehen ist, der sich der Länge nach hinter den elastischen Bändern (9, 10) entlang eines von den Streifen (4, 5) bedeckten Gurtteils erstreckt,
. daß die Streifen (4, 5) an ihrem hinteren Ende durch ein Verbindungselement (15) miteinander verbunden sind, das sich durch Schlitz (14) des Gurtes erstreckt und so beschaffen ist, daß es innerhalb des besagten Schlitzes gleitet, wenn die Streifen (4, 5) und Gurt (1) durch Längszug beansprucht werden.

2. Gürtel nach Anspruch 1, bei dem Gurt (1) aus Leder oder einem ähnlichen Material besteht, dadurch gekennzeichnet, daß die Streifen (4, 5) aus dem gleichen Material gefertigt sind.

3. Gürtel nach einem der Ansprüche 1 oder 2, dadurch gekennzeichnet, daß Verbindungselement (15) einerseits eine Schraube (16) umfaßt, die sich aus einem Kopf (16a) und einem Gewindeschaft (16b) zusammensetzt, und andererseits eine Mutter (17), die sich aus einem Kopf (17a) und einem hohlen Gewindeschaft (17b) zusammensetzt, wobei die Köpfe der Schraube (16a) und der Mutter (17a) zu beiden Seiten an den Streifen (4, 5) anliegen, während die miteinander verschraubten Schäfte (16b, 17b) durch den länglichen Schlitz (14) des Gurtes sowie die in den Streifen (4, 5) vorgesehenen Löcher hindurchgehen.

4. Gürtel nach einem der Ansprüche 1, 2 oder 3, dadurch gekennzeichnet, daß er zwei elastische Bänder (9, 10) umfaßt, die durch ihr vorderes Ende gemeinsam an den Streifen (4, 5) angebracht sind, wobei sie einen am Ende des Gurtes (1) vorgesehenen Steg (11) überspannen und an dem besagten Gurt gemeinsam durch eine darin vorgesehene Öffnung (12) hindurch angebracht sind.

5. Gürtel nach Anspruch 4, dadurch gekennzeichnet,
- daß die beiden elastischen Bänder (9, 10) durch ihren Vorderrand zwischen den Streifen (4, 5) angebracht sind, und zwar mit Hilfe mindestens einer Naht (6, 7), die die besagten Streifen miteinander verbindet,
- daß Gurt (1) aus mindestens zwei miteinander verklebten Materiallagen (la-lc) besteht, wobei die elastischen Bänder (9, 10) durch ihren Hinterrand zwischen den besagten Lagen angebracht sind, und zwar mit Hilfe einer Naht (13), die die besagten Lagen verbindet.

6. Gürtel nach Anspruch 5, dadurch gekennzeichnet, daß die beiden elastischen Bänder (9, 10) aus den zwei Strängen einer in Hälfte gefalteten Länge bestehen, wobei hinter Naht (13) in Nähe des Knicks eine Sicherheitshalterung (18) vorgesehen ist, während die Vorderteile der Bänder durch zwei Nähte (6, 7) befestigt sind.

7. Gürtel nach einem der Ansprüche 1, 2, 3, 4, 5 oder 6, dadurch gekennzeichnet, daß die Streifen (4, 5) aus einem Materialband bestehen, das in seinem vorderen Ende umgefaltet und genäht ist, um die Schnalle (2) festzuhalten.

8. Gürtel nach den Ansprüchen 6 und 7 gemeinsam, umfassend eine Schleife (8) zwischen Schnallenhaltenaht (6) und Naht (7) zur Befestigung der elastischen Bänder.

## Claims

1. Belt for trousers, skirts or similar articles comprising a strap (1) provided at one end with a buckle (2) and at the other end with corresponding means (3) for attaching it about the waist, characterised in that :
. buckle (2) is secured at the front end of two tongues (4, 5) comprising rear sections applied along strap (1) on either side of the end section of said strap,
. at least one elastic tape (9, 10) is arranged between the two tongues (4, 5), said tape or tapes being connected towards the front with said tongues and towards the rear with strap (1) with a view to bringing about an elastic link between said strap and said tongues,
. strap (1) is endowed with an oblong slot (14) extending longitudinally at the rear of elastic tapes (9, 10) along part of the strap covered with tongues (4, 5),
. tongues (4, 5) are connected at their rear by connecting device (15) passing through slot (14) of the strap and so designed as to slide within said slot when tongues (4, 5) and strap (1) are subject to longitudinal tension.

2. Belt according to Claim 1 in which strap (1) consists of leather or a similar material, characterised in that tongues (4, 5) consist of the same material.

3. Belt according to one of Claims 1 or 2, characterised in that connecting device (15) comprises, on the one hand, a screw (16) composed of a head (16a) and a threaded shaft (16b) and, on the other hand, a nut (17) composed of a head (17a) and a hollow threaded shaft (17b), whereby the heads of the screw (16a) and the nut (17a) come to abut tongues (4, 5) on either side whereas shafts (16b, 17b) which are screwed into one another pass through the oblong slot (14) of the strap as well as through holes provided in tongues (4, 5).

4. Belt according to one of Claims 1, 2 or 3, characterised in that it comprises two elastic tapes (9, 10) jointly secured to tongues (4, 5) by their front end, whereby they straddle a bridging element (11) provided on strap (1) at its end and are jointly attached to said strap through an opening (12) in the latter.

5. Belt according to Claim 4, characterised in that :
- the two elastic tapes (9, 10) are attached by their front edge between tongues (4, 5) by at least one seam (6, 7) connecting said tongues to each other,
- strap (1) consists of at least two layers of materials glued to one another (la-lc), whereas the elastic tapes (9, 10) are secured by their rear edge between said layers by a seam (13) connecting said layers.

6. Belt according to Claim 5, characterised in that the two elastic tapes (9, 10) consist of two strands of a length folded in half, a safety fastener (18) being arranged at the rear of seam (13) close to the crease, whereas the front sections of the tapes are secured by means of two seams (6, 7).

7. Belt according to one of Claims 1, 2, 3, 4, 5 or 6, characterised in that tongues (4, 5) consist of a band of material folded over and sewn at its front end (6) with a view to retaining buckle (2).

8. Belt according to Claims 6 and 7 taken together, comprising a loop (8) between seam (6) for retaining the buckle and seam (7) for attaching the elastic tapes.
